# EUROPÄISCHE PATENTSCHRIFT

(11) **EP 1 242 690 B1**
(45) Veröffentlichungstag und Bekanntmachung des Hinweises auf die Patenterteilung: **04.05.2005**
(21) Anmeldenummer: 00985052.0
(22) Anmeldetag: 18.11.2000
(51) Int. Cl.: E01D 21/00, E04G 21/16, E01B 25/00

(54) **ANLAGE ZUR HERSTELLUNG VON FAHRWEGELEMENTEN**
UNIT FOR PRODUCTION OF TRACK ELEMENTS
DISPOSITIF POUR LA FABRICATION D'ELEMENTS DE VOIE

(30) Priorität: 31.12.1999 DE 19963979
(43) Veröffentlichungstag der Anmeldung: 25.09.2002
(73) Patentinhaber: Fahrion, Otmar, 70806 Kornwestheim (DE)
(72) Erfinder: Fahrion, Otmar, 70806 Kornwestheim (DE)
(74) Vertreter: Ostertag, Reinhard
(86) Internationale Anmeldenummer: PCT/EP2000/011450
(87) Internationale Veröffentlichungsnummer: WO 2001/049940

(56) Entgegenhaltungen:
- DE-A- 2 451 574
- DE-B- 2 124 480
- DE-C- 19 544 557
- US-A- 5 023 534

## Beschreibung

Die vorliegende Erfindung betrifft eine Anlage zur Herstellung von Fahrwegelementen.

Fahrwege, insbesondere Schienenfahrwege und hier insbesondere Schienenfahrwege für Magnetschwebebahnen, werden aus einzelnen Fahrwegelementen zusammengesetzt. Bei vom Markt her bekannten Fahrwegelementen für eine Magnetschwebebahn handelt es sich um Betonteile, welche vor Ort hergestellt werden. Um die Fertigung zu vereinfachen und die Herstellkosten zu senken, sollen die Fahrwegelemente künftig als Metallteile in einer Fabrik vorgefertigt werden. Diese Metallteile sollen dann an die Fahrwegbaustelle verbracht und dort so miteinander verbunden werden, daß ein möglichst kontinuierlicher Verlauf des Fahrweges auch bei unterschiedlichen Geländeprofilen realisiert wird. Die für ein Projekt einer Magnetschwebebahn geplanten Fahrwegelemente sind z.B. 62 m lang und werden auf Stützen oberhalb der Bodenoberfläche angeordnet. Bei diesen Fahrwegelementen handelt es sich um Stahlbauteile aus dickwandigem Stahlblech. Im Querschnitt verfügen diese Fahrwegelemente über ein trapezförmiges Kastenprofil mit zwei in Einbaulage oberen transversalen Auslegern, so daß man insgesamt einen in etwa T-förmigen Querschnitt erhält.

Zwar sind die besagten Fahrwegelemente alle in etwa gleich lang, sie unterscheiden sich jedoch hinsichtlich ihrer Detailgeometrie. Darunter ist z.B. eine individuelle Krümmung um eine vertikale Achse (Kurvenkrümmung) und um eine quer zur Längsachse des Fahrwegelements verlaufende horizontale Achse (Höhenprofil) zu verstehen. Diese geometrischen Eigenschaften werden für jedes Fahrwegelement individuell entsprechend den geographischen Gegebenheiten an der Stelle festgelegt, an der das jeweilige Fahrwegelement verbaut werden soll. DE 21 24 480 B beschreibt eine Anlage mit den Merkmalen des Oberbegriffs des Anspruchs 1.

Trotz der auf diese Weise relativ komplexen und individuell unterschiedlichen Detailgeometrie der einzelnen Fahrwegelemente ist bei der Herstellung eine hohe Präzision gefordert. Bei den besagten Fahrwegelementen ist bei einer Gesamtlänge eines Fahrwegelements von ungefähr 62 m an den Stoßstellen eine Fertigungstoleranz von maximal 1 mm gestattet. Um diesen hohen Genauigkeitsforderungen genügen zu können, werden an die Anlagen, in denen die einzelnen Fahrwegelemente vorgefertigt werden, ebenfalls sehr hohe Anforderungen gestellt. Dabei sollen die Anlagen selbst und auch die Herstellung der Fahrwegelemente möglichst preiswert und automatisiert sein. Die Fahrwegelemente werden zunächst auf einer Anlage, welche Spannvorrichtungen umfaßt, vormontiert. In einer weiteren Anlage sollen die Fahrwegelemente dann mechanisch bearbeitet, z. B. gebohrt, gefräst und entgratet werden. Hierfür ist die in Anspruch 1 angegebene erfindungsgemäße Anlage gedacht.

Die erfindungsgemäße Anlage ist aus einer Mehrzahl von in Anlagenlängsrichtung hintereinander angeordneten Haltevorrichtungen mit Auflagereinrichtungen aufgebaut. Die Auflagereinrichtungen sind dabei jeweils so in ihrer Position verstellbar, daß jede Auflagereinrichtung an die individuelle Geometrie und Position jenes Abschnitts eines Fahrwegelements angepaßt werden kann, der auf ihn aufgelegt werden soll. Die Auflagereinrichtung ist dabei so ausgebildet, daß das Fahrwegelement in seiner im wesentlichen der späteren Einbaulage entsprechenden Ausrichtung aufgelegt werden kann. Auf diese Weise wird eine Art "Bett" geschaffen, welches die individuelle Detailgeometrie des jeweilige Fahrwegelements wiedergibt. Aufgrund der Verstellbarkeit können unterschiedliche Fahrwegelemente unter Benutzung der gleichen Anlage hergestellt werden, wodurch die Anlagenkosten und die Herstellkosten der einzelnen Fahrwegelemente erheblich gesenkt werden.

Vorteilhafte Weiterbildungen der Erfindung sind in Unteransprüchen angegeben.

Die Weiterbildung der Erfindung gemäß Anspruch 2 stellt die bevorzugten Verstellrichtungen und Verschwenkachsen der Auflagereinrichtungen der Haltevorrichtungen der Anlage zur Verfügung.

Die gemäß Anspruch 3 ausgebildeten Haltevorrichtungen sind relativ robust.

Eine schnelle und sichere Schwenkbewegung der Auflagereinrichtung ist bei der Weiterbildung der Erfindung gemäß Anspruch 4 gegeben.

Die in Anspruch 5 dargelegte Weiterbildung der Erfindung ermöglicht eine einfache vertikale Verstellung der Auflagereinrichtung einer Haltevorrichtung.

Die translatorische Verstellung der Auflagereinrichtung in auf die Anlagenlängsrichtung bezogen seitlicher Richtung wird durch die in Anspruch 6 beschriebene Weiterbildung der Erfindung auf einfache Art und Weise ermöglicht. Dabei können relativ hohe vertikale Kräfte aufgenommen werden.

Im Betrieb komfortabel und automatisierbar ist die Weiterbildung der erfindungsgemäßen Anlage gemäß Anspruch 7.

Die Herstellung des individuellen "Bettes", in dem das Fahrwegelement hergestellt werden soll, wird durch die in

Anspruchs 1 angegebene Lösung automatisiert.

Dabei ist die Weiterbildung gemäß Anspruch 8 insbesondere für die Erhöhung der Präzision, die Dokumentation und die Qualitätssicherung hilfreich.

Durch die Weiterbildung gemäß Anspruch 9 wird eine optimale Lagerung des Fahrwegelements auf dem Auflagerelement sichergestellt.

In die gleiche Richtung zielt Anspruch 10, welcher für das Fahrwegelement auch eine seitliche Führung bereitstellt.

Gleichmäßige Auflagerkräfte werden durch die in Anspruch 11 angegebene vertikale Feineinstelleinrichtung erzielt.

Unterschiedlich breite Fahrwegelemente können von der gemäß Anspruch 13 weitergebildeten Anlage aufgenommen werden.

Besonders günstig ist es, das Fahrwegelement so zu lagern, wie es auch in der Realität gelagert ist, d.h. über seine Hauptlager. Außerdem sollte das Fahrwegelement in den Bereichen zwischen zwei Hauptlagern stabilisiert werden. Eine entsprechende Weiterbildung der erfindungsgemäßen Anlage ist in Anspruch 13 angegeben.

Ein einfach zu realisierendes Beispiel für eine sogenannte Spann- und Dämpfvorrichtung ist in Anspruch 14 angegeben. Optimale Bedingungen für die Herstellung eines Fahrwegelements insbesondere für die Bearbeitung eines z.B. durch Punktschweißungen zusammengehefteten Fahrwegelements werden durch die Weiterbildung der erfindungsgemäßen Anlage gemäß Anspruch 15 geschaffen. In ihr ist das Fahrwegelement sicher und schwingungsarm gehalten.

Nun wird ein Ausführungsbeispiel der Erfindung unter Bezugnahme auf die beiliegende Zeichnung im Detail erläutert. In dieser zeigen:
- Figur 1:: eine schematisierte Draufsicht auf eine Anlage zur Herstellung von Fahrwegelementen mit einer Mehrzahl von Haltevorrichtungen;
- Figur 2:: eine schematisierte und teilweise geschnittene Vorderansicht einer der Haltevorrichtungen von Figur 1, welche als Hauptlager-Aufnahmevorrichtung ausgebildet ist;
- Figur 3:: eine schematisierte und teilweise geschnittene Seitenansicht der Hauptlager-Aufnahmevorrichtung von Figur 2;
- Figur 4:: eine schematisierte und teilweise geschnittene Vorderansicht einer der Haltevorrichtungen von Figur 1, welche als Spann- und Dämpfvorrichtung ausgebildet ist; und
- Figur 5:: eine Seitenansicht der Spann- und Dämpfvorrichtung von Figur 4.

Eine Anlage zur Herstellung von Fahrwegelementen trägt in Figur 1 insgesamt das Bezugszeichen 10. Sie umfaßt eine im Boden vorhandene längliche, in der Draufsicht rechteckige Vertiefung 12, in der über ihre Länge verteilt insgesamt 11 Haltevorrichtungen angeordnet sind.

Die beiden Haltevorrichtungen an den jeweiligen Enden der Vertiefung 12 sowie die mittlere Haltevorrichtung sind als Hauptlager-Aufnahmevorrichtung 14 ausgebildet. Die zwischen zwei solchen Hauptlager-Aufnahmevorrichtungen 14 angeordneten Haltevorrichtungen sind als Spann- und Dämpfvorrichtung 16 ausgebildet. Die Länge der Vertiefung 12 ist etwas größer als die Länge eines Fahrwegelements (in Figur 1 nicht dargestellt). Die Abstände zwischen den einzelnen Haltevorrichtungen, also den Hauptlager-Aufnahmevorrichtungen 14 und den Spann- und Dämpfvorrichtungen 16, sind bei dem in Figur 1 dargestellten Ausführungsbeispiel gleich. Sie können jedoch, je nach Art des herzustellenden Fahrwegelements, auch variieren. Zu diesem Zweck sind die Hauptlager-Aufnahmevorrichtungen 14 und die Spann- und Dämpfvorrichtungen 16 auf Schienen 18 in Längsrichtung der Anlage 10 verfahrbar, wie weiter unten noch genauer erläutert ist.

Eine der Hauptlager-Aufnahmevorrichtungen 14 wird nun unter Bezugnahme auf die Figuren 2 und 3 im Detail erläutert. Es versteht sich, daß die einzelnen Hauptlager-Aufnahmevorrichtungen 14 der Anlage 10 alle identisch sein können.

Die Hauptlager-Aufnahmevorrichtung 14 umfaßt ein Basiselement 20, ein auf diesem angeordnetes unteres Zwischenelement 22, ein mit dem unteren Zwischenelement 22 über insgesamt vier vertikale Stützelemente 24 verbundenes oberes Zwischenelement 26 und zwei oberhalb des Zwischenelements 26 angeordnete Auflagereinrichtungen 28. Auf diesen liegt ein Hauptlager 30 eines vormontierten Fahrwegelements 32 so auf, daß das Fahrwegelement 32 entsprechend seiner späteren Einbaulage ausgerichtet ist.

Beim Basiselement 20 handelt es sich um einen Laufwagen, welcher insgesamt vier Räder 34 aufweist, die in Radkästen 35 untergebracht sind und auf den Schienen 18 in der Vertiefung 12 laufen. Mindestens eines der Räder 34 wird von einem Elektromotor 36 angetrieben, so daß sich das Basiselement 20 auf den Schienen 18 bewegen kann. Das Basiselement 20 hat in der Draufsicht in etwa rechteckige Grundform und ist aus Doppel-T-Trägern 38 und einer unteren Deckplatte 40 sowie einer oberen Deckplatte 42 aufgebaut. An der unteren Deckplatte 40 ist ein sich in Anlagenlängsrichtung erstreckendes Führungsstück 44 befestigt, welches in einer aus einem U-Profil gebildeten Führungsschiene 46 geführt ist. Auf diese Weise wird die Hauptlager-Aufnahmevorrichtung 14 bei ihrer Bewegung auf den Schienen 18 in seitlicher Richtung zusätzlich sicher geführt.

Auf die obere Deckplatte 42 ist zwischen den seitlichen Radkästen 35 ein Führungsteil 48 montiert, welches einen mittigen, sich quer zur Anlagenlängsrichtung erstreckenden Steg 50 sowie zwei sich ebenfalls quer zur Anlagenlängsrichtung erstreckende seitliche Vorsprünge 52 und 54 aufweist. Auf dem Führungsteil 48 liegt das als Schlitten ausgebildete untere Zwischenelememt 22 auf, welches eine mittige Nut 56 aufweist, in die der mittige Steg 50 des Führungsteils 48 eingreift, und dessen in Anlagenlängsrichtung gesehen vordere und hintere Randbereiche 58 und 60 so ausgebildet sind, daß sie die seitlichen Vorsprünge 52 und 54 des Führungsteils 48 übergreifen. Auf diese Weise ist das untere Zwischenelement 22 auf dem Basiselement 20 in in Anlagenlängsrichtung gesehen seitlicher Richtung verschieblich geführt.

Der Spalt zwischen dem unteren Zwischenelement 22 und den Radkästen 35 ist zu beiden Seiten durch Lamellenabdeckungen 62 geschlossen. Zur Bewegung des Zwischenelements 22 gegenüber dem Basiselement 20 ist ein Elektromotor vorgesehen, welcher jedoch in den Figuren nicht sichtbar ist.

Auf der Oberseite des Basiselements 20 sind im Bereich seiner vier Ecken vier elektrische Stellantriebe 64 angeordnet, welche auf die vertikalen Stützelemente 24 arbeiten, so daß diese vertikal verschieblich sind. Die elektrischen Stellantriebe 64 sind über Wellen 66 mit einem mittig auf dem unteren Zwischenelement 22 angeordneten zentralen Zwangs-Synchronisiergetriebe 68 verbunden. Auf diese Weise ist sichergestellt, daß sich die vertikalen Stützelemente 24 linear und mit jeweils identischem Hub bewegen.

Auf dem unteren Zwischenelement 22 sind ferner ebenfalls im Bereich seiner Ecken angeordnete Führungsblöcke 70 vorgesehen, in denen am oberen Zwischenelement 26 befestigte vertikale Führungsstäbe 72 geführt sind. Die Vertikalbewegung der vertikalen Stützelemente 24 und der Führungsstäbe 72 nach unten wird durch in der Figur nicht sichtbare Durchbrüche in der oberen Deckplatte 42 des Basiselements 20 ermöglicht.

Das obere Zwischenelement 26 ist ähnlich wie das Basiselement 20 aus in Längs- und Querrichtung verlaufenden Doppel-T-Trägern 74, einer unteren Deckplatte 76 und einer oberen Deckplatte 78 aufgebaut. Der zwischen oberem Zwischenelement 26 und unterem Zwischenelement 22 aufgespannte Raum ist seitlich durch in vertikaler Richtung elastische Faltwände 80 verschlossen.

Auf der oberen Deckplatte 78 des oberen Zwischenelements 26 liegt eine Grundplatte 82 für die Auflagereinrichtungen 28 auf. Diese weist eine mittige Lagerbuchse 84 auf, in die ein an die obere Deckplatte 78 des oberen Zwischenelements 26 festgeschweißter Lagerbolzen 86 eingreift. Auf diese Weise ist die Grundplatte 82 gegenüber dem oberen Zwischenelement 26 um eine vertikale Achse verschwenkbar. Die Gleitbewegung der Grundplatte 82 gegenüber der oberen Deckplatte 78 des oberen Zwischenelements 26 wird dabei durch in den Figuren nicht sichtbare Gleitlager erleichtert.

Die Bewegung selbst wird durch einen Elektromotor 88 bewirkt, der eine Welle 90 antreibt.

Auf der Grundplatte 82 sind in der Nähe ihrer in Anlagenlängsrichtung gesehen seitlichen Ränder zwei Führungsplatten 92 montiert, die das unterste Element der jeweiligen Auflagereinrichtung 28 darstellen und in deren sich quer zur Anlagenlängsrichtung erstreckende horizontale Ränder jeweils eine Nut 94 eingebracht ist. In diese greifen jeweils seitliche Führungsabschnitte 96 eines Schlittens 98. Dieser trägt einen Elektromotor 100, der eine Spindel 102 antreibt, welche wiederum mit einem Gewindeabschnitt 104 der entsprechenden Führungsplatte 92 zusammenarbeitet. Auf diese Weise können die Schlitten 98 gegenüber den Führungsplatten 92 in in Anlagenlängsrichtung gesehen seitlicher Richtung unabhängig voneinander bewegt werden.

In die oberen Ränder der beiden Schlitten 98 ist eine kreissegmentförmige Ausnehmung 106 eingebracht, in der jeweils ein komplementärer Lagerabschnitt 108 eines Auflagerelements 110 gelagert ist. Längs der Begrenzungsfläche der kreissegmentförmigen Ausnehmung 106 können Wälz- oder Gleitlager vorhanden sein, welche die Relativbewegung des Lagerabschnitts 108 des Auflagerelements 110 gegenüber der Ausnehmung 106 des Schlittens 98 erleichtern. Hierdurch ist eine freie Bewegung der beiden Auflagerelemente 110 gegenüber dem jeweiligen Schlitten 98 um eine in Anlagenlängsrichtung gesehen quer und horizontal verlaufende Achse möglich.

Der obere Bereich eines jeden Auflagerelements 110 weist eine flache Auflagerplatte 112 und einen seitlichen, einen schrägen Einführabschnitt 114 aufweisenden Seitenabschnitt 116 auf. Der vertikale Abstand der Auflagerplatte 112 gegenüber dem Lagerabschnitt 108 eines jeden Auflagerelements 110 ist durch einen Elektromotor 118 auf in den Figuren nicht näher dargestellte Art und Weise einstellbar. Die Hauptlager 30 des Fahrwegelements 32 liegen auf den Auflagerplatten 112 der beiden Auflagerelemente 110 auf.

In Figur 2 ist ferner eine Datenerfassungs- und Steuereinheit 120 dargestellt, welche die verschiedenen Elektromotoren ansteuert und Signale von Stellungssensoren 122, 124, 126, 128, 130 und 132 bei den Elektromotoren sowie von Kraftaufnehmern 134 und 136 erhält, welche die Auflagerkräfte an den beiden Auflagerelementen 110 erfassen.

Nun werden die Spann- und Dämpfvorrichtungen 16 unter Bezugnahme auf die Figuren 4 und 5 im Detail erläutert, wobei funktional zur oben beschriebenen Hauptlager-Aufnahmevorrichtung identische Teile im allgemeinen die gleichen Bezugszeichen tragen:

Jede Spann- und Dämpfvorrichtung 16 umfaßt ein als auf den Schienen 18 verfahrbarer Wagen ausgebildetes Basiselement 20 mit vier Rädern 34. Dieser Wagen 20 wird von einem in den Figuren nicht sichtbaren Elektromotor angetrieben. In einer mittigen Ausnehmung 142 des Wagens 20 sind quer zur Anlagenlängsrichtung laufende im wesentlichen horizontale Schienen 52 und 54 angeordnet. Auf diesen ist ein als Schlitten ausgebildetes Zwischenelement 22 über Führungsstücke 148 verschieblich gelagert. Auch das Zwischenelement 22 ist von einem in den Figuren nicht sichtbaren Elektromotor bewegbar.

Der Zwischenelement 22 hat nach oben offene wannenförmige Gestalt mit einer Bodenplatte 150. An diese sind vier in einer sich quer zur Anlagenlängsrichtung erstreckenden Linie angeordnete Gabellaschen 152 angeformt, welche sich in Anlagenlängsrichtung erstreckende Schwenkachsen vorgeben. Zwei dieser Lagerlaschen 152 sind in der Nähe des seitlichen Randes des Zwischenelements 22 angeordnet. In ihnen ist jeweils ein Anschlussabschnitt 154 eines Zylindergehäuses 156 eines Hydraulikzylinders 157 über einen Bolzen 158 schwenkbar gehalten. Die Hydraulikzylinder 157 umfassen jeweils Kolbenstangen 159 und bilden vertikale Stützelemente 24. Die oberen Enden der Kolbenstangen 159 tragen jeweils eine Auflagereinrichtung 28, die vorliegend als Lagerwinkel ausgebildet ist.

An die oberen Enden der Zylindergehäuse 156 sind jeweils sich in Anlagenlängsrichtung erstreckende Lagerzapfen 160 angeformt. In die Lagerzapfen 160 greifen Gabellaschen 162 ein, welche wiederum jeweils an das distale Ende der Kolbenstange 164 eines Hydraulikzylinders 166 anmontiert sind. Dessen Zylindergehäuse 168 weist wiederum einen Anschlußabschnitt 170 auf, welcher jeweils mit einer der inneren Lagerlaschen 152 auf der Bodenplatte 150 verbunden ist. Durch die Lagerlaschen 152 und die Anschlußabschnitte 154 und 170 sind die Hydraulikzylinder 157 und 166 kippsicher gehalten.

Durch die Hydraulikzylinder 166 kann der Winkel zwischen den Hydraulikzylindern 157 und der Ebene der Bodenplatte 150 und hierdurch die seitliche Position der Lagerwinkel 161 eingestellt werden.

Die Hydraulikzylinder 157 und 166 sind mit einem Ventilblock 174 verbunden, der wiederum von der Steuer- und Datenerfassungseinrichtung 120 angesteuert wird. Diese erhält auch Signale von Stellungs- bzw. Wegsensoren 176, 178, 180 und 182, durch die der tatsächliche Hub der Hydraulikzylinder 157 und 166 angezeigt wird.

Die Anlage 10 wird folgendermaßen betrieben:

Zunächst zur Einstellung der Hauptlager-Aufnahmevorrichtungen 14:

Die in einem Speicher der Steuer- und Datenerfassungseinrichtung 120 abgelegten individuellen Einstelldaten werden für jede der drei Hauptlager-Aufnahmevorrichtungen 14 der Anlage 10 für das individuelle herzustellende Fahrwegelement 32 abgerufen. Dann werden von der Steuer- und Datenerfassungseinrichtung 120 die elektrischen Stellantriebe 64 der vertikalen Stützelemente 24 angesteuert, so daß sich diese vertikal verstellen und das obere Zwischenelement 26 und die Auflagereinrichtung 28 in die gewünschte vertikale Position verfahren. Dabei wird durch das Zwangs-Synchronisiergetriebe 68 sichergestellt, daß der Hub der vertikalen Stützelemente 24 gleich ist, das obere Zwischenelement 26 also in jeder vertikalen Lage parallel zum unteren Zwischenelement 22 ausgerichtet ist. Von der Steuer- und Datenerfassungseinrichtung 120 werden ferner die Elektromotoren 88 der Hauptlager-Aufnahmevorrichtungen 14 so angesteuert, daß sich die Grundplatte 82 der jeweiligen Auflagereinrichtungen 28 in die gewünschte Position um die durch den Lagerbolzen 86 vorgegebene vertikale Achse verschwenkt.

In gleicher Weise werden auch die Elektromotoren 100 der jeweiligen Hauptlager-Aufnahmevorrichtungen 14 so angesteuert, daß der Abstand zwischen den Auflagerelementen 110 der jeweiligen Hauptlager-Aufnahmevorrichtung 14 dem individuellen Hauptlager 30 des jeweiligen Fahrwegelements 32 entspricht.

Eine Überprüfung der tatsächlichen Einstellungen der verschiedenen elektrischen Stellelemente ist durch die Wegsensoren 122 bis 132 möglich, welche die aktuellen Stellungen der Stellelemente der Steuer- und Datenerfassungseinrichtung 120 anzeigen. Dies ist für die Erzielung der gewünschten hohen Fertigungsgenauigkeit und auf Grund der Anforderungen der Qualitätssicherung besonders hilfreich.

Nach den erfolgten Einstellungen wird das dieser Einstellung entsprechende Fahrwegelement 32 von oben so abgesenkt, daß die Hauptlager 30 auf den Auflagerplatten 112 der Auflagerelemente 110 der drei Hauptlager-Aufnahmevorrichtungen 14 der Anlage 10 zum Liegen kommen.

Von den Kraftaufnehmern 134 und 136 werden die Auflagerlasten eines jeden Auflagerelements 110 individuell bestimmt. Von der Steuer- und Datenerfassungseinrichtung 120 werden dann die Elektromotoren 118 eines jeden Auflagerelements 110 so angesteuert und hierdurch die Höhe der Auflagerplatten 112 der jeweiligen Auflagerelemente 110 so feinjustiert, daß die gewünschte Verteilung der Auflagerkräfte vorliegt.

Dann wird der Ventilblock 174 der Steuer- und Datenerfassungseinrichtung 120 so angesteuert, daß die Hydraulikzylinder 157 und 166 der insgesamt acht Spann- und Dämpfvorrichtungen 16 in die dem Verlauf des individuellen Fahrwegelements 32 entsprechende Position bewegt werden, in denen die jeweiligen Lagerwinkel 161 am Basiskörper 172 des Fahrwegelements 32 angreifen. Auf diese Weise wird der zwischen zwei Hauptlager-Aufnahmevorrichtungen 14 liegende Abschnitt des Fahrwegelements 32 zusätzlich gestützt. Dies hat den Vorteil, daß durch die Bearbeitung des vormontierten Fahrwegelements 32 auftretende Schwingungen des Fahrwegelements 32 gedämpft oder gegebenenfalls ganz unterdrückt werden, wodurch die Herstellgenauigkeit erhöht wird.

In einem nicht dargestellten Ausführungsbeispiel erstrecken sich die Schienen 18 durch verschiedene Bearbeitungsstationen hindurch, so daß der aus den drei Hauptlager-Aufnahmevorrichtungen 14, den acht Spann- und Dämpfvorrichtungen 16 und dem Fahrwegelement 32 gebildete "Zug" als Ganzes zwischen Bearbeitungsstationen bzw. Rüststationen hin und her gefahren werden kann.

Die geschilderten Einstellungen können für jede der Hauptlager-Aufnahmevorrichtungen 14 und Spann- und Dampfvorrichtungen 16 individuell vorgenommen werden, so daß ein Fahrwegelement 32 mit einer bestimmten Kurvenkrümmung hergestellt werden bzw. bearbeitet werden kann.

Es versteht sich, daß anstelle elektrischer oder hydraulischer Stellelemente auch pneumatische oder manuelle Stelleinrichtungen verwendet werden können.

Die beschriebene Anlage kann außer zu der erwähnten mechanischen Bearbeitung des Fahrwegelements auch zur dessen Endvermessung eingesetzt werden.

Die von den verschiedenen Stellelementen eingenommene Position kann den Verzug, der sich bei der Bearbeitung des Fahrwegelements ergibt, antizipierend berücksichtigen, sodaß der Verzug automatisch kompensiert wird.

## Patentansprüche

1. Anlage (10) zur Herstellung von Fahrwegelementen (32)
mit einer Mehrzahl von in Anlagenrichtung hintereinander angeordneten Haltevorrichtungen (14, 16), welche jeweils ein auf Rädern (34) bewegliches Basiselement (20) und mindestens eine mit diesem zumindest mittelbar verbundene Auflagereinrichtung (28) umfassen, die so ausgestaltet ist, daß ein Abschnitt (30, 172) eines vormontierten Fahrwegelements (32) in im wesentlichen der späteren Einbaulage entsprechender Ausrichtung auflegbar ist, und die gegenüber dem Basiselement (20) in ihrer Position verstellbar ist wobei mindestens eine der Haltevorrichtungen (14, 16) hydraulische (157, 166) oder elektrische (36, 64, 88, 100, 118) Aktuatoren umfaßt, welche die entsprechenden Bewegungen bewirken, **dadurch gekennzeichnet, daß** die Anlage eine Steuereinheit (120) mit einem Speicher aufweist, die Signale erzeugt und mit den Aktuatoren (36, 64, 88, 100, 118, 157, 166) verbunden ist, derart, daß die Aktuatoren (36, 64, 88, 100, 118, 157, 166) abhängig von im Speicher für ein bestimmtes Fahrwegelement (32) abgelegten Daten in die entsprechenden Positionen bewegbar sind.

2. Anlage nach Anspruch 1, **dadurch gekennzeichnet, daß**
die Auflagereinrichtung (28) mindestens einer Haltevorrichtung (14) um eine im wesentlichen vertikale Achse verschwenkbar ist.

3. Anlage nach einem der Ansprüche 1 oder 2, **dadurch gekennzeichnet, daß** die Auflagereinrichtung (28) mindestens einer Haltevorrichtung (14) auf einem gegenüber dem Basiselement (20) beweglichen oberen Zwischenelement (26) gehalten ist.

4. Anlage nach Anspruch 3, **dadurch gekennzeichnet, daß**
die Auflagereinrichtung (28) mindestens einer Haltevorrichtung (14) gegenüber dem oberen Zwischenelement (26) um die im wesentlichen vertikale Achse verschwenkbar ist.

5. Anlage nach einem der vorhergehenden Ansprüche, **dadurch gekennzeichnet, daß** mindestens eine der Haltevorrichtungen (14, 16) voneinander beabstandete längenverstellbare, einerseits mit dem Basiselement (20) und andererseits zumindest mittelbar mit der Auflagereinrichtung (28) verbundene Stützelemente (24) umfaßt, über welche eine vertikale Verstellung der Auflagereinrichtung (28) der Haltevorrichtung erfolgt.

6. Anlage nach einem der vorhergehenden Ansprüche, **dadurch gekennzeichnet, daß** mindestens eine der Haltevorrichtungen (14, 16) Führungen (46) und mit diesen zusammenarbeitende Führungsschlitten (44) umfaßt, welche eine Verstellung der Position der Auflagereinrichtung (28) in einer Richtung im wesentlichen quer zur Anlagenlängsachse ermöglichen.

7. Anlage nach einem der ansprüche 1 bis 6, **dadurch gekennzeichnet, daß** die Aktuatoren (36, 64, 88, 100, 118) elektrische selbsthemmende Spindelantriebe umfassen).

8. Anlage nach einem der vorhergehenden Ansprüche, **dadurch**
**gekennzeichnet, daß** bei mindestens einer der Haltevorrichtungen (14, 16) Sensoren (122, 124, 126, 128, 130, 132, 176, 178, 180, 182) vorgesehen sind, welche die Stellung der Auflagereinrichtung (28) erfassen und ein entsprechendes Signal an die Steuereinheit (120) abgeben, die wiederum eine Komparatoreinrichtung aufweist, welche die erfaßten Werte mit im Speicher abgelegten sollwerten vergleicht, wobei eine Warnmeldung erzeugt wird, wenn die erfaßten Werte und die Sollwerte um mehr als einen festgelegten Wert voneinander abweichen.

9. Anlage nach einem der vorhergehenden Ansprüche, **dadurch gekennzeichnet, daß** die Auflagereinrichtung (28) mindestens einer der Haltevorrichtungen (14) mindestens ein Auflagerelement (110, 161)) umfaßt, welches um eine quer zur Anlagenlängsachse verlaufende und im wesentlichen horizontale Achse verschwenkbar ist.

10. Anlage nach Anspruch 9, **dadurch gekennzeichnet, daß** das Auflagerelement (110) einen seitlichen Anschlag (116) umfaßt und/oder als Spannbacke (161) ausgebildet ist.

11. Anlage nach einem der Ansprüche 9 oder 10, **dadurch**
**gekennzeichnet, daß** eine Feineinstelleinrichtung (118) vorgesehen ist, mit der die Höhe des Auflagerelements (110) gegenüber dem Basiselement (20) individuell eingestellt werden kann.

12. Anlage nach einem der Ansprüche 9 bis 11, **dadurch gekennzeichnet, daß** mindestens zwei Auflagerelemente (110, 161) vorgesehen sind, deren gegenseitiger Abstand veränderbar ist.

13. Anlage nach einem der vorhergehenden Ansprüche, **dadurch gekennzeichnet, daß** eine Mehrzahl von Haltevorrichtungen als Hauptlager-Aufnahmevorrichtungen (14) ausgebildet ist, auf deren Auflagereinrichtung (28) ein Hauptlager (30) eines in Einbaulage ausgerichteten Fahrwegelements (32) auflegbar ist, und mindestens eine der Haltevorrichtungen als Spann- und Dämpfvorrichtung (16) ausgebildet ist, auf deren Auflagereinrichtung (28) ein Abschnitt eines Basiskörpers (172) eines in Einbaulage ausgerichteten Fahrwegelements (32) auflegbar ist.

14. Anlage nach Anspruch 13, **dadurch gekennzeichnet, daß**
die Auflagereinrichtung (28) der Spann- und Dämpfvorrichtung gelenkig an einem ersten Aktuator (157) befestigt ist, welcher mit dem Basiselement (20) um eine im wesentli chen in Anlagenlängsrichtung verlaufende Achse gelenkig verbunden ist und an dem ein zweiter Aktuator (166) angreift, mit dem der winkel zwischen erstem Aktuator (157) und Basiselement (20) einstellbar ist.

15. Anlage nach Anspruch 13 oder 14, **dadurch gekennzeichnet, daß** zwischen zwei Hauptlager-Aufnahmevorrichtungen (14) mindestens eine, vorzugsweise vier, Spann- und Dämpfvorrichtungen (16) angeordnet sind.

## Claims

1. Installation (10) for the production of track elements (32) having a plurality of holding devices (14, 16) arranged one behind the other in the direction of the installation, which each comprise a base element (20) movable on wheels (34), and at least one bearing device (28) which is connected at least indirectly to the base element and configured in such a way that a portion (30, 172) of a pre-assembled track element (32) can be rested thereon in an orientation substantially corresponding to the subsequent mounting position, and which is positionally adjustable relative to the base element (20), comprising at least one of the holding devices (14, 16), hydraulic (157, 166) or electrical (36, 64, 88, 100, 118) actuators, which bring about the appropriate movements, **characterized in that** the installation comprises a control unit (120) with a memory, which control unit generates signals and is connected to the actuators (36, 64, 88, 100, 118, 157, 166), such that the actuators (36, 64, 88, 100, 118, 157, 166) are movable into the appropriate positions in dependence on data stored in the memory for a specific track element (32).

2. Installation according to Claim 1, **characterized in that** the bearing device (28) of at least one holding device (14) is pivotable about a substantially vertical axis.

3. Installation according to one of Claims 1 or 2, **characterized in that** the bearing device (28) of at least one holding device (14) is held on an upper intermediate element (26) movable relative to the base element (20).

4. Installation according to Claim 3, **characterized in that** the bearing device (28) of at least one holding device (14) is pivotable relative to the upper intermediate element (26) about the substantially vertical axis.

5. Installation according to one of the preceding claims, **characterized in that** at least one of the holding devices (14, 16) comprises spaced-apart lengthwise-adjustable supporting elements (24) which are connected on the one hand to the base element (20) and on the other hand at least indirectly to the bearing device (28) and via which a vertical adjustment of the bearing device (28) of the holding device is effected.

6. Installation according to one of the preceding claims, **characterized in that** at least one of the holding devices (14, 16) comprises guides (46) and slides (44) cooperating therewith, which enable adjustment of the position of the bearing device (28) in a direction substantially transversely to the longitudinal axis of the installation.

7. Installation according to one of the Claims 1 to 6, **characterized in that** the actuators (36, 64, 88, 100, 118) comprise electrical self-locking spindle drives.

8. Installation according to one of the preceding claims, **characterized in that** in at least one of the holding devices (14, 16) there are provided sensors (122, 124, 126, 128, 130, 132, 176, 178, 180, 182) which detect the position of the bearing device (28) and emit an appropriate signal to the control unit (120) which, in turn, has a comparator device which compares the detected values with desired values stored in the memory, a warning message being generated if the detected values and the desired values differ from one another by more than a specified value.

9. Installation according to one of the preceding claims, **characterized in that** the bearing device (28) of at least one of the holding devices (14) comprises at least one bearing element (110, 161) which is pivotable about a substantially horizontal axis running transversely to the longitudinal axis of the installation.

10. Installation according to Claim 9, **characterized in that** the bearing element (110) comprises a lateral stop (116) and/or is designed as a clamping jaw (161).

11. Installation according to one of Claims 9 or 10, **characterized in that** a fine-adjusting device (118) is provided, by means of which the height of the bearing element (110) can be individually set relative to the base element (20).

12. Installation according to one of Claims 9 to 11, **characterized in that** at least two bearing elements (110, 161) are provided, the mutual distance of which is variable.

13. Installation according to one of the preceding claims, **characterized in that** a plurality of holding devices are designed as main bearing receiving devices (14), on the bearing device (28) of which a main bearing (30) of a track element (32) oriented in the mounting position can be rested, and at least one of the holding devices is designed as a clamping and damping device (16), on the bearing device (28) of which a portion of a base body (172) of a track element (32) oriented in the mounting position can be rested.

14. Installation according to Claim 13, **characterized in that** the bearing device (28) of the clamping and damping device is fastened in an articulated manner to a first actuator (157), which is connected to the base element (20) in such a manner as to be articulated about an axis running substantially in the longitudinal direction of the installation and on which a second actuator (166) acts, by means of which the angle between the first actuator (157) and the base element (20) can be set.

15. Installation according to Claim 13 or 14, **characterized in that** at least one, preferably four, clamping and damping devices (16) are arranged between two main bearing receiving devices (14).

## Revendications

1. Installation (10) pour la fabrication d'éléments de voie (32), avec une pluralité de dispositifs de maintien (14, 16) disposés les uns derrière les autres dans la direction de l'installation, qui comprennent chacun un élément de base (20) mobile sur des roues (34) et au moins un moyen de support (28) qui est relié au moins indirectement à cet élément, moyen qui est conçu de telle sorte qu'un tronçon (30, 172) d'un élément de voie pré-assemblé (32) peut reposer sur lui dans une orientation correspondant pour l'essentiel à la position de montage ultérieure, et moyen dont la position par rapport à l'élément de base (20) peut être réglée, sachant qu'au moins un des dispositifs de maintien (14, 16) comprend des actionneurs hydrauliques (157, 166) ou électriques (36, 64, 88, 100, 118) qui produisent les mouvements correspondants, **caractérisée en ce que** l'installation présente une unité de commande (120) dotée d'une mémoire, unité qui produit des signaux et qui est reliée aux actionneurs (36, 64, 88, 100, 118, 157, 166) de telle sorte que les actionneurs (36, 64, 88, 100, 118, 157, 166) peuvent être déplacés dans les positions correspondantes en fonction de données déposées dans la mémoire pour un élément de voie (32) donné.

2. Installation selon la revendication 1, **caractérisée en ce que** le moyen de support (28) d'au moins un dispositif de maintien (14) est pivotant autour d'un axe sensiblement vertical.

3. Installation selon la revendication 1 ou 2, **caractérisée en ce que** le moyen de support (28) d'au moins un dispositif de maintien (14) est maintenu sur un élément intermédiaire supérieur (26) mobile par rapport à l'élément de base (20).

4. Installation selon la revendication 3, **caractérisée en ce que** le moyen de support (28) d'au moins un dispositif de maintien (14) est pivotant par rapport à l'élément intermédiaire supérieur (26) autour de l'axe sensiblement vertical.

5. Installation selon l'une des revendications précédentes, **caractérisée en ce qu'**au moins un des dispositifs de maintien (14, 16) comprend des éléments de soutien (24) mutuellement distants, réglables en longueur, qui sont reliés d'une part à l'élément de base (20) et d'autre part au moins indirectement au moyen de support (28), éléments par l'intermédiaire desquels s'effectue un réglage vertical du moyen de support (28) du dispositif de maintien.

6. Installation selon l'une des revendications précédentes, **caractérisée en ce qu'**au moins un des dispositifs de maintien (14, 16) comprend des guides (46) et des coulisseaux de guidage (44) coopérant avec ces guides, qui permettent un réglage de la position du moyen de support (28) dans une direction sensiblement transversale à l'axe longitudinal de l'installation.

7. Installation selon l'une des revendications 1 à 6, **caractérisée en ce que** les actionneurs (36, 64, 88, 100, 118) comprennent des entraînements électriques à blocage automatique pour vis sans fin.

8. Installation selon l'une des revendications précédentes, **caractérisée en ce que**, pour au moins un des dispositifs de maintien (14, 16), il est prévu des capteurs (122, 124, 126, 128, 130, 132, 176, 178, 180, 182) qui détectent la position du moyen de support (28) et délivrent un signal correspondant à l'unité de commande (120), qui présente elle-même un moyen comparateur qui compare les valeurs détectées à des valeurs de consigne déposées dans la mémoire, un message d'avertissement étant généré si les valeurs détectées et les valeurs de consigne diffèrent entre elles de plus d'une valeur spécifiée.

9. Installation selon l'une des revendications précédentes, **caractérisée en ce que** le moyen de support (28) d'au moins un des dispositifs de maintien (14) comprend au moins un élément de support (110, 161) qui est pivotant autour d'un axe sensiblement horizontal s'étendant transversalement à l'axe longitudinal de l'installation.

10. Installation selon la revendication 9, **caractérisée en ce que** l'élément de support (110) comprend une butée latérale (116) et/ou est réalisé sous forme de mors de serrage (161).

11. Installation selon la revendication 9 ou 10, **caractérisée en ce qu'**il est prévu un équipement de réglage fin (118) qui permet de régler individuellement la hauteur de l'élément de support (110) par rapport à l'élément de base (20).

12. Installation selon l'une des revendications 9 à 11, **caractérisée en ce qu'**il est prévu au moins deux éléments de support (110, 161) dont la distance mutuelle est modifiable.

13. Installation selon l'une des revendications précédentes, **caractérisée en ce qu'**une pluralité de dispositifs de maintien sont conçus comme dispositifs récepteurs (14) de palier principal, sur le moyen de support (28) desquels peut reposer un palier principal (30) d'un élément de voie (32) orienté dans la position de montage, et au moins un des dispositifs de maintien est conçu comme dispositif (16) de serrage et d'amortissement, sur le moyen de support (28) duquel peut reposer un tronçon d'un corps de base (172) d'un élément de voie (32) orienté dans la position de montage.

14. Installation selon la revendication 13, **caractérisée en ce que** le moyen de support (28) du dispositif de serrage et d'amortissement est fixé de manière articulée à un premier actionneur (157), qui est relié à l'élément de base (20) en articulation autour d'un axe s'étendant sensiblement dans la direction longitudinale de l'installation et sur lequel agit un deuxième actionneur (166) qui permet de régler l'angle entre le premier actionneur (157) et l'élément de base (20).

15. Installation selon la revendication 13 ou 14, **caractérisée en ce qu'**au moins un et de préférence quatre dispositifs (16) de serrage et d'amortissement sont disposés entre deux dispositifs récepteurs (14) de palier principal.
